# EUROPÄISCHE PATENTSCHRIFT

(11) **EP 0 104 138 B1**
(45) Veröffentlichungstag und Bekanntmachung des Hinweises auf die Patenterteilung: **29.10.1986**
(21) Anmeldenummer: 83810356.2
(22) Anmeldetag: 12.08.1983
(51) Int. Cl.: F42C 15/24, F42C 15/16

(54) **Vorrichtung zum Sichern und Schärfen eines elektrisch zündbaren Munitionskörpers**
Device for arming and sterilising an electric fuze for ammunition
Dispositif pour armer et neutraliser une fusée électrique pour munition

(30) Priorität: 16.09.1982 CH 5481/82
(43) Veröffentlichungstag der Anmeldung: 28.03.1984
(73) Patentinhaber: Ems-Inventa AG, 8039 Zürich (CH)
(72) Erfinder: Rehmann, Robert, CH-8173 Neerach (CH)
(74) Vertreter: Frauenknecht, Alois J.

## Beschreibung

Die vorliegende Erfindung bezieht sich auf eine Vorrichtung zum Sichern und Schärfen eines elektrisch zündbaren Munitionskörpers mit einer in einem Zündpillenträger eingebauten Zündpille, wobei der in einem Gehäuse bewegbar angeordnete Zündpillenträger durch die Trägheitswirkung von zumindest einem eine Masse aufweisenden Körper gerichtet und durch ein mechanisches Hemmwerk zeitverzögert in die Position der Scharfstellung geführt ist, der Körper in einer Bohrung des Gehäuses zumindest annähernd in die Linie der Richtung der Hauptbeschleunigung des Munitionskörpers bewegbar angeordnet ist und der Körper in eine Aussparung am Zündpillenträger eingreift.

Das Problem der Sicherung von Munitionskörpern in Geschossen, Granaten, Raketen etc. gewinnt mit der Entwicklung von neuen Hochleistungssprengstoffen und Waffensystemen mit gesteigerter ballistischer Leistung an besonderer Bedeutung. Dementsprechend sind die Sicherheitsanforderungen gesteigert worden, so fordert beispielsweise die MIL-STD (Military Standard) 1316 B der NATO vom 15.02.1977, dass in einer Munition wenigstens zwei voneinander (physikalisch) unabhängige Sicherungen angebracht sein müssen. Diese Forderung war bisher, besonders bei drallarmen Geschossen, nur schwer zu erfüllen, so dass in der Praxis auf eine zweite Sicherung meist verzichtet wurde.

Bekannt ist eine Initialzündersicherung (DE-A 1 912759) eines Zünders gemäss Oberbegriff des Anspruches 1 mit einem Rotor mit radialen Bohrungen, wobei dieser Rotor die Zündpille trägt. In den Rotor greift ein Röhrchen ein, das in dieser Lage mit einer elastischen dünnen Metallscheibe gehalten wird. Als eine zweite Sicherung ist ein Schlitzrohr angeordnet, das in einer Bohrung infolge der elastischen Reibungskräfte hält und sich in die entsicherte Lage bei der Beschleunigung infolge seinerTrägheit bewegt.

In der FR-A 1 311 002 ist eine Schlagsicherung für nicht rotierende Geschosse enthalten. Sie weist in der drehbaren Geschossspitze einen Schlagkolben auf, wobei ein Schlagbolzen mit einem senkrecht zu ihm beweglich angeordneten federbelasteten Schieber blockiert ist. Ein federbelasteter Bolzen, der parallel mit der Richtung der Beschleunigung angeordnet ist, bewegt sich nach dem Abschuss infolge seiner Trägheit und entriegelt somit den Schieber, der jetzt die freie Bewegung des Schlagkolbens und somit die Explosion ermöglicht.

Die FR-A 1 046924 enthält ebenfalls einen Rotor, der in seiner Sicherheitslage mit Hilfe von zwei Stiften gehalten wird, wobei der erste Stift direkt den Rotor und der zweite Stift den im Rotor sich befindenden Schlagbolzen arretiert. Die Entsicherung geschieht durch die Trägheit des ersten Stiftes infolge der Beschleunigung des Geschosses.

Die in der US-A 2 709 962 beschriebene Lösung zum Sichern und Schärfen von nicht rotierenden Geschossen reagiert gleichfalls auf die Beschleunigung des Geschosses. Sie enthält einen Schlagkolben und einen Rotor, und die Entsicherung beginnt mit einer linearen Bewegung eines federbelasteten Stiftes.

Diese bekannten Initialzündersicherungen genügen den heutigen Sicherheitsanforderungen nicht, insbesondere erfolgen die Armierungen der Zünder in einem zu kurzen Sicherheitabstand zum Geschütz.

Es ist daher Aufgabe der vorliegenden Erfindung, eine Vorrichtung zum Sichern und Schärfen eines elektrisch zündbaren Munitionskörpers zu schaffen, welche ein höheres Mass an Sicherheit bewirkt und insbesondere auch bei drallarmen Munitionskörpern eingesetzt werden kann.

Die vorgenannte Aufgabe wird erfindungsgemäss dadurch gelöst, dass der Körper ein Bolzen ist, dieser Bolzen zusätzlich partiell quer zur Richtung der Hauptbeschleunigung bewegbar ist, dass sowohl die Bohrung als auch der Bolzen im wesentlichen konisch ausgebildet sind, dass der Bolzen wenigstens auf seiner einen Stirnseite in Richtung der Hauptbeschleunigung durch eine Feder belastet ist und mit einem an der zweiten Stirnseite vorgesehenen Vorsprungflansch in die Aussparung eingreift, wobei die Aussparung eine längs eines Teiles des Umfangs des Zündpillenträgers verlaufende Nut ist.

In den abhängigen Ansprüchen sind vorteilhafte Weiterbildungen des Erfindungsgegenstandes gekennzeichnet.

Die Vorrichtung nach Anspruch 2 zeichnet sich durch ihre Einfachheit und der Wirtschaftlichkeit aus.

Die Ausgestaltung nach Anspruch 3 verhindert ein Blockieren des Bolzens selbst bei Querbeschleunigungen, welche auf den Munitionskörper einwirken.

Die in Anspruch 4 aufgezeigte Lösung dient zur zusätzlichen Zentrierung und Führung des Bolzens, was insbesondere bei einem instabilen Flug des Munitionskörpers von Vorteil ist.

Die Vorrichtung nach Anspruch 5 sichert eine definierte Auflage des Bolzens und ist daher von grosser mechanischer Stabilität.

Eine besonders vorteilhafte und raumsparende Lösung ist in Anspruch 6 aufgezeigt.

Die Ausführungsform nach Anspruch 7 dient insbesondere zur Ergänzung von bisherigen schieberartigen Zündpillenträgern mit einer Retardationssperre.

Eine relativ lange Nut gemäss Anspruch 8 erlaubt ein entsprechend zeitlich langes Überwachen des Drehweges des Rotors.

Die Lösung nach Anspruch 9 verhindert ein ruckartiges Losbrechen bei Beginn der Drehbewegung des Rotors und bewirkt auch im Falle der notwendigen, vorzeitigen Arretierung ein hohes Mass an Betriebssicherheit.

Eine nach Anspruch 10 ausgestaltete Nut verhindert ein Weiterdrehen des Rotors, selbst bei hohen mechanischen Schockbelastungen. Als besonders einfach und betriebssicher hat sich zur Bewegung des Zündpillenträgers in die Scharfstellung ein Federantrieb erwiesen (siehe Anspruch 11).

Das in Anspruch 12 beschriebene Hemmwerk erlaubt ein einfaches, systemabhängiges Einstellen der gewünschten Vorrohrsicherheit.

Die in Anspruch 13 beschriebene Doppelmassensperre dient primär der Transportsicherung und gewährleistet ein sicheres Entriegeln bei in der Richtung ihrer Hauptbeschleunigung abgeschossene Munition; sie lässt sich zudem in bezug auf zur gesicherten Entriegelung notwendige minimale Beschleunigungswerte abstimmen.

Eine nach Anspruch 14 ausgeführte Variante ist fabrikationstechnisch besonders einfach herstellbar.

Die Ausführungsform gemäss Anspruch 15 ist in den Fällen vorteilhaft, in denen die Retardationssperre bei einem Schieber über einen weiten Beschleunigungsbereich funktionieren muss.

Die Weiterbildung gemäss Anspruch 16 ist bei beschränkten Platzverhältnissen zweckmässig.

Eine Ausgestaltung nach Anspruch 17 verbesserte die Funktionssicherheit auch bei grossen Änderungen der Querbeschleunigung.

Eine einfache Optimierung des Retardationsverhaltens der Vorrichtung ergibt sich aus Anspruch 18.

In den nachfolgenden Zeichnungen sind vereinfachte Ausführungsbeispiele des Erfindungsgegenstandes zum Teil in Schnittdarstellung wiedergegeben. Es zeigt:
Fig. 1 eine bevorzugte, vereinfachte Ausführungsform der Erfindung in gesicherter Position,
Fig. la eine Zuordnung der Fig. 1 zu einem Koordinatensystem mit der Richtung der Hauptbeschleunigung als Abszisse,
Fig. 2 die Vorrichtung Fig. 1 in ihrer Scharfstellung,
Fig. den Zündpillenträger der Vorrichtung Fig. 1 bei ungenügender Retardation, (die Zündpille ist vor dem Erreichen der Scharfstellung blockiert),
Fig. 4 eine Schnittdarstellung einer realisierten erfindungsgemässen Vorrichtung,
Fig. 5 eine Ansicht von oben auf die Vorrichtung gemäss Fig. 4,
Fig. den aus Fig. 4 ersichtlichen Zündpillenträger in einer Draufsicht senkrecht zu seiner Längsachse,
Fig. 7 einen Horizontalschnitt durch die untere Reihe der Bohrungen im Zündpillenträger Fig. 4,
Fig. eine zur Scharfstellung des Zündpillenträgers dienende Armierungsfeder,
Fig.9 den Horizontalschnitt durch die untere Reihe der Bohrungen im Zündpillenträger Fig. 4 in seinem Gehäuse, in gesicherter Position,
Fig. 10 denselben Horizontalschnitt wie Fig. 9, jedoch in entsicherter Position des Zündpillenträgers,
Fig. 11 eine beispielsweise Winkellage einer in den Fig. 1 bis 3 ersichtlichen Retardationssperre in bezug auf die Richtung der Hauptbeschleunigung,
Fig. 12 ein Diagramm der relativen notwendigen Auslösekräfte der Retardationssperre in Vielfachen der Erdbeschleunigung normiert, in Funktion ihrer Winkellage zur Richtung der Hauptbeschleunigung,
Fig. 13 eine Variante der Vorrichtung Fig. 1 mit einem als Schieber ausgestalteten Zündpillenträger
und Fig. 14 eine Variante der Vorrichtung Fig. 1 mit einem als Schieber ausgestalteten Zündpillenträger.

In sämtlichen Zeichnungen sind gleiche Teile mit gleichen Bezugszeichen versehen.

Die Fig. 1 stellt eine doppelt mechanisch gesicherte Vorrichtung in einem elektrisch zündbaren Munitionskörper M dar, welcher in seiner Art häufig in Geschossen, Raketen etc., also in mit hohen Beschleunigungen abzuschiessender Munition, vorkommt.

Gemäss Fig. 1 ist mit 1 eine konische Bohrung 1 in einem Gehäuse 7 bezeichnet. Ein Gewindering 1a verschliesst die Bohrung 1 und zentriert gleichzeitig eine Feder 8, welche auf einen ebenfalls kegelförmigen Bolzen 2 mit einem endseitigen Vorsprungflansch 3 wirkt. Die Bohrung 1 weist neben ihrem konischen Teil einen zylindrischen Teil 4 auf.

Im Zentrum des Gehäuses 7 befindet sich ein Zündpillenträger 6, welcher als Rotor mit einem Drehpunkt D ausgestaltet ist. Der Zündpillenträger 6 weist auf einem Teil seines Umfangs eine Nut 5 auf, welche auf ihrer einen Endseite einen auslaufenden Teil 5a und auf ihrer anderen Endseite eine Stirnfläche 5b aufweist.

Im Innern des Zündpillenträgers 6 befindet sich eine an sich bekannte Zündpille 9, aus welcher ein isolierter Polstift 10 herausragt. Die Aussenhülse der Zündpille 9 ist über die Bohrung 11 des metallischen Zündpillenträgers 6 mit der Masse verbunden; der Polstift 10 ragt elektrisch isoliert in die verjüngte Bohrung 12 des Zündpillenträgers 6 hinein.

Auf der einen Stirnseite des Munitionskörpers M, in der Richtung der Hauptbeschleunigung b_{N}, befindet sich ein an sich bekannter elektrischer Energie-Erzeuger 13, bestehend aus einem Zündgenerator mit Sicherheits- und Speicherschaltung und Zielsensor.

Der Energie-Erzeuger 13 weist einen Telekopkontakt 14 auf, welcher mit seiner Kontaktfläche 15 auf dem Zündpillenträger 6 aufliegt.

Auf der gegenüberliegenden Seite befindet sich eine Verstärkerladung 16 (Booster), welche mit ihrer Initiierungsstelle 17 ebenfalls in das Gehäuse 7 in Richtung zum Drehpunkt D des Zündpillenträgers 6 hineinragt.

Das in Fig. 1a aufgezeigte rechtwinklige Koordinatensystem weist im positiven Teil der Abszisse die Richtung der Hauptbeschleunigung b_{N} des Munitionskörpers M aus. In diesem Beschleunigungsbereich befindet sich der Munitionskörper M bei seinem Abschuss. Nach dem Verlassen des Rohres bzw. seiner Startbahn erfährt der Munitionskörper M einen Strömungswiderstand, so dass nach einer gewissen Flugdauer die vorher kontinuierlich zunehmenden positiven Beschleunigungswerte relativ gesehen zu negativen Werten, d.h. zur Retardation, werden. Dieser Bereich ist mit -b_{N} bezeichnet. Bei einem realen Abschuss erfährt ein Munitionskörper auf seiner ballistischen Flugbahn unterschiedliche Winkellagen, welche in Komponenten ihrer Querbeschleunigungen bₐ (positiv und negativ) resultieren.

Fliegt ein Munitionskörper M auf einer üblichen ballistischen Flugbahn, so wird der anfänglich durch eine Doppelmassensperre verriegelte Zündpillenträger 6 in einem ersten Schritt entriegelt und erfährt aus seiner Ausgangslage, Fig. 1, um den Drehpunkt D eine Drehung im Uhrzeigersinn. Die Beschleunigungskräfte, welche die Doppelmassensperre entriegeln, wirken ebenfalls auf den kegelförmigen Bolzen 2, wodurch dieser aufgrund seiner trägen Masse in Richtung des Gewinderings 1 a gedrückt wird und somit mit seinem Vorsprungflansch 3 aus der Nut in der in Fig.2 dargestellten Weise herausgezogen wird. Dies ermöglicht dem Zündpillenträger 6 in der vorgegebenen Zeit eine Drehung um 270°, wodurch der in Fig. 2 dargestellte armierte Zustand eintritt.

Hier ist der Teleskopkontakt 14 des Energie-Erzeugers 13 in die Bohrung 12 des Zündpillenträgers 6 eingefedert und kontaktiert den Polstift 10, wodurch bei geschlossenem Zielsensor (Aufschlagkontakt etc.) der Stromkreis geschlossen wird und der mit einer elektrisch leitenden Glühbrücke versehene Zündsatz gezündet wird. Die in der Zündpille 9 erzeugte Stosswelle bewirkt eine Detonationsübertragung bei der Initiierungsstelle 17 der Verstärkerladung 16.

Wird der Flug des Munitionskörpers M aus irgendeinem Grunde vorzeitig abgebrochen, prallt dieser beispielsweise vorzeitig auf ein Hindernis auf, so ändern sich die auf den Bolzen 2 einwirkenden Beschleunigungskräfte, so dass dieser wieder durch die Feder 8 bewirkt in seine Endstellung in der Bohrung 1 gedrückt wird; jetzt greift der Vorsprungflansch 3 wieder in die periphere, ringförmige Nut 5 ein und wirkt wiederum tangential auf den Zündpillenträger 6.

Vor Ablauf der vorgegebenen Vorrohrzeit wird der Zündpillenträger 6 nun in seiner Drehung an der Stirnfläche 5b durch den Vorsprungflansch 3 gestoppt. - Eine Armierung ohne erneute Beschleunigung des Munitionskörpers M ist nicht mehr möglich. Es ensteht der in Fig. 3 dargestellte Zustand.

Weitere Einzelheiten des Erfindungsgegenstandes sind anhand der in praxi erfolgreich erprobten Vorrichtung gemäss den Fig. 4-12 zu beschreiben. Aus Übersichtlichkeitsgründen sind in derr Fig.4 und 6 der Energie-Erzeuger 13 und die Verstärkerladung 16 nur noch durch Pfeile symbolisiert gezeichnet.

In Fig. 4 ist in einer vertikalen Schnittdarstellung eine Unruh 18, welche von vier Kugeln 19 umgeben ist, ersichtlich. Die Kugeln 19 werden durch einen Kugel-Kranz 20 und einem Klemmring 21 konzentrisch zur zylindrischen Unruh 18 geführt. Ein Halterungsstift 22 dient als Niederhalter für diese ein Hemmwerk darstellende Anordnung.

In derselben Fig. 4ist wiederum der Zündpillenträger 6 mit seiner Zündpille 9 ersichtlich, welche mittels eines Gewinnstiftes 23 in der Bohrung 11 fixiert ist.

Im Zündpillenträger 6 ist ferner ein sogenannter Schliesskolben 24 einer Doppelmassensperre ersichtlich, der in eine grosse Bohrung 27, welche in das Gehäuse 7 mündet, geführt ist. Eine kegelförmige Andrehung 25 erleichtert das teilweise Übergleiten des Schliesskolbens 24 vom Zündpillenträger 6 in das Gehäuse 7. Eine weitere kleine Bohrung 28 dient dem Luftaustausch in der Bohrung 27 des Zündpillenträgers 6 und begrenzt einseitig dessen Gleitweg.

Im weiteren weist der Schliesskolben 24 Eindrehungen auf, in welche die in den Fig. 9 und 10 dargestellten Kugeln 42 der Doppelmassensperre eingreifen. In einen zapfenartigen und mit einem Schlitz 33 versehenen Teil 32 (vgl. Fig. 6) des Zündpillenträgers 6 greift das zentrale Ende einer Armierungsfeder 29 ein, welche die vorgängig beschriebene Drehung des Zündpillenträgers 6 bewirken kann.

In der Darstellung Fig. 5 - eine Ansicht des Gegenstandes Fig. 4 von oben - ist nochmals die Ausgestaltung des Hemmwerkes mit der Unruh 18 zu sehen. Zusätzlich ist hier ein Stoppstift 30 ersichtlich, der zur Begrenzung des Drehweges des Zündpillenträgers 6 auf seinen nockenartigen Anschlag 31 wirkt.

Der in Fig.6 dargestellte Zündpillenträger 6 (Rotor) ist im Gehäuse 7, Fig. 4, durch seine zylindrischen Partien 36 geführt sowie zentriert und weist auf seiner einen Stirnseite den nockenartigen Anschlag 31 und auf seiner unteren Stirnseite einen Zapfen 32 auf. Der Zapfen 32 ist mit einem Schlitz 33 versehen, in den das in Fig. 8 dargestellte zentrale Ende 29a der Armierungsfeder 29 eingreift.

Ersichtlich ist zudem die einseitig, schlitzartig ausgenommene Bohrung 11 zur Aufnahme der Zündpille 9 sowie ein in diese Bohrung 11 führendes, senkrecht zu dieser angeordnetes Gewinde 34, in welches der zur Fixierung der Zündpillen dienende Gewindestift 23 einschraubbar ist.

Vier in Winkeln von 90° angeordnete Aufnahme-Bohrungen 35 bilden die Lagerung und Rückhaltung für die vier aus Fig.4 und 5 bekannten Kugeln 19.

Oberhalb des Zapfens 32 befinden sich drei zueinander parallele weitere Bohrungen 27 und 27', welche je über eine Stufe in kleinere Bohrungen 28 und 28' übergehen. Quer zu diesen Bohrungen befindet sich auf der Vorderseite die Kugellauf-Bohrung 37. - Die Verteilung sämtlicher Bohrungen auf dieser Ebene ist aus der Schnittdarstellung Fig. 7 zu sehen, wo auch die darüberliegende ringförmige Nut 5 mit ihrer Stirnfläche 5b, vgl. Fig. 6, und ihrem auslaufenden Teil 5a, gestrichelt gezeichnet, ersichtlich ist.

Die in Fig. 8 dargestellte und bereits erwähnte Armierungsfeder 29 ist eine Uhrwerkfeder, welche im Gehäuse 7, vgl. Fig. 4, mit ihrem äusseren Ende 29b in aufgewickeltem Zustand verhakt ist.

Die Darstellung Fig. 9 zeigt die aus den Massen 1 und 2 bestehenden Sperrstifte 38, 39, zusammen mit dem zentralen Schliesskolben 24 im verriegelten Zustand. Dabei greifen die kegelförmige Andrehung 25 sowie die Spitzen 38', 39' der Sperrstifte 38 und 39 in die Bohrungen 27 und 27" im Gehäuse 7 ein.

Die mit identischen Massen versehenen Sperrstifte 38 und 39 werden an ihren Enden 38", 39" durch ebenfalls identische Federn 40 und 41 mit gleichen Federkonstanten in die gezeichnete Lage gedrückt. Dabei besteht ein mechanischer Kontakt zwischen der Eindrehung 26 im Schliesskolben 24 und den Sperrstiften 38 und 39 durch zwei in der Kugellauf-Bohrung 37 eingeführte Kugeln 42.

Die Funktionsweise dieser Doppelmassensperre ist folgende: Im Ruhezustand, d.h. bei der Lagerung und beim Transport der Munition, ist der in Fig. 9 gezeigte verriegelte Zustand vorhanden. Der Rotor - Zündpillenträger 6 - kann nicht in die Scharfstellung gedreht werden. Wird der Munitionskörper mit hoher Beschleunigung abgeschossen, so wirkt diese umgehend auf die beiden Massen der Sperrstifte 38 und 39 und entriegelt diese in der in Fig. 10 dargestellten Weise. Die Entriegelung ist aufgrund der beiden in der Kugellauf-Bohrung 37 vorhandenen Kugeln 42 einmalig; die Kugeln blockieren die Bewegung an den Stirnflächen des Schliesskolbens 24 und den Sperrstiften 38 und 39 (Teile 25, 38_{'} und 39') und verhindern somit ein Rückfedern in die Position der Verriegelung.

Der im entriegelten Zustand, Fig. 10, drehfähige Zündpillenträger 6 erfährt durch die Feder 29 ein Drehmoment im Uhrzeigersinn. Durch das Hemmwerk mit seiner Unruh 18, Fig. 4 und 5, wird die resultierende Drehbewegung dadurch gebremst, dass die Kugeln 19 abwechslungsweise in gegenüberliegende Ausnehmungen im Kugel-Kranz 20 durch die Unruh 18 gepresst werden, welche eine oszillierende Bewegung ausführt. Damit lässt sich eine vorgegebene verzögerte Drehbewegung des Zündpillenträgers 6, entsprechend der geforderten Vorrohrsicherheit, realisieren.

Die in der Praxis erforderlichen Verzögerungszeiten belaufen sich je nach Munitionsart und Ausführung des Hemmwerkes von wenigen Millisekunden bis zu mehreren Sekunden.

Physikalisch unabhängig von der einmal eingeleiteten Drehbewegung des Zündpillenträgers 6 kontrolliert jetzt die Retardationssperre nach Fig. 1 bis 3 die Drehbewegung in bezug auf ein systemwidriges Beschleunigungsverhalten des Munitionskörpers.

Die konische Ausgestaltung der Bohrung 1, vgl. Fig. 1, und der rotationssymmetrische kegelförmige Bolzen 2 verhindern aufgrund der gewählten Kegelwinkel im Bereich von 10° bis 30°, vorzugsweise 15°, ein ungewolltes Festsitzen des Bolzens.

Als besonderer Vorteil hat sich der Umstand erwiesen, dass diese Art der Retardationssperre in weiten Grenzen unempfindlich ist in bezug auf Querbeschleunigungen des Munitionskörpers.

Durch die Wahl des Materials und die Grösse des Bolzens 2 und der Feder 8 kann zudem die Retardationswirkung in weiten Grenzen vorbestimmt werden.

In der Fig. 11 ist der rotationssymmetrisch ausgestaltete Bolzen 2 mit seiner Feder 8 im Koordinatensystem dargestellt; der zwischen der Richtung der Hauptbeschleunigung b_{N} und der tatsächlichen Beschleunigungsrichtung gebildete Winkel ist mit alpha bezeichnet.

Im Diagramm Fig. 12 sind die resultierenden Werte als Vielfache n der Normalbeschleunigung g (= 9,81 m/sec²) in Funktion des Winkels alpha für die Materialien Aluminium, AI (g = 2,7 g/cm³), Stahl, St (g = 7,8 g/cm³) und Reconit (handelsübliche Legierung aus 92,5% W, 7,5% Ni/Cr/Cu; Fa. Güggi AG, Grenchen, Schweiz), Re (g = 18g/ cm3) dargestellt.

Dieses Diagramm zeigt, dass ein Geschoss auch unter extremen Beschleunigungsbedingungen, falls die notwenigen Absolutwerte erreicht werden, sicher armiert und kontrolliert werden kann.

Wie die vorstehenden Ausführungen zeigen, ist der Erfindungsgegenstand nahezu universell integrierbar in bestehende elektrische Zündsysteme. Die praktisch realisierten äusseren Abmessungen belaufen sich bei einem zylindrischen Gehäuse 7 in der Grössenordnung von 20 mm Durchmesser und gleicher Länge.

Trotzdem lassen sich, falls gewünscht, erfingungsgemäss auch schiebeförmige Zündpillenträger in analoger Weise mit einer Retardationssperre ausrüsten, wie die Fig. 13 und 14 in vereinfachter Form zeigen.

In einem zu Fig. 13 gehörenden Munitionskörper M ist die Symmetrieachse S identisch mit der Richtung der Hauptbeschleunigung b_{N}. Unter einem Winkel von 90° zur Symmetrieachse S ist ein schieberartiger Zündpillenträger 6' angeordnet. In diesem befindet sich - in gesicherter Lage gezeichnet - eine Zündpille 9 mit einem Polstift 10, einer keilbahnartigen Nut 5' und einer Sackloch-Bohrung 43. In dieser Bohrung ist endseitig eine Armierungsfeder 29' (Zugfeder) eingehängt, welche ebenfalls an einem Gehäuse 7' befestigt ist.

Der mit Fig. 1 identische Bolzen 2 mit seinem Vorsprungflansch 3 liegt in der Nut 5' und ist ebenfalls über eine Feder 8 an einem Gewindering 1 a abgestützt.

In der Symmetrieachse S befindet sich, frontseitig im Munitionskörper M, der Energieerzeuger 13 mit seinem am Zündpillenträger 6' aufliegenden Teleskopkontakt 14. Auf der dem Energie-Erzeuger gegenüberliegenden Seite befindet sich in einem kleinen Abstand zum Zündpillenträger 6' die Verstärkerladung 16'. Durch einen Pfeil symbolisiert ist das an der Längsseite des Zündpillenträgers einwirkende Hemmwerk H.

Die Funktionsweise dieser Vorrichtung ist analog der vorstehend beschriebenen: Die auf den Bolzen 2 einwirkenden Beschleunigungskräfte bewegen den Vorsprungflansch 3 aus der Nut 5' heraus. Dadurch zieht die Armierungsfeder 29' den Schieber in Richtung Scharfstellung, wo der Polstift 10 der Zündpille 9 über die Kontaktfläche 15 elektrisch verbunden wird. Die Zündpille 9 zündet ebenfalls die Verstärkerladung 16' in bereits bekannter Weise.

Erfahren die auf den Bolzen 2 einwirkenden Beschleunigungskräfte einen Unterbruch, so vermag der Vorsprungflansch 3 ebenfalls in bereits bekannter Weise an der Stirnfläche 5b' eine Scharfstellung des Zünders rechtzeitig zu verhindern.

Die Vorrichtung gemäss Fig. 14 ist analog zu derjenigen nach Anspruch 13 aufgebaut, nur ist zur Verringerung des Raumbedarfs hier der Bolzen 2 unter dem Winkel alpha zur Symmetrieachse S des Munitionskörpers M und damit zur Richtung der Hauptbeschleunigung bry angeordnet.

Um trotzdem eine sichere und achstreue Zündung der hier nicht dargestellten Verstärkerladung 16' gewährleisten zu können, ist die Zündpille 9 schräg, d.h. achsparallel zur Symmetrieachse S, im Zündpillenträger 6" eingebaut.

Der Vorsprungflansch 3' des Bolzens 2 ist klinkenartig ausgestaltet; unter demselben Winkel befindet sich auch die Stirnfläche 5b" in der Nut 5" des Zündpillenträgers 6". Dadurch ist, falls notwendig, eine sichere, formschlüssige Arretierung des Zündpillenträgers 6" gewährleistet.

Die optimale Wahl des Winkels alpha, d.h. der Einbaulage der Retardationssperre, kann in einfacher Weise, unter Zuhilfenahme des Diagramms Fig. 12 und dem dynamischen Flugverhalten des Munitionskörpers M, optimiert werden.

Die erfindungsgemässe Vorrichtung gewährleistet ein hohes Mass an Sicherheit auch in Fällen, bei denen der Munitionskörper aufgrund seiner Flugbahn und/oder seines Abschussverhaltens (Geschosse und Raketen mit Booster etc.) relativ hohe Querbeschleunigungen aufweist. Sie zeichnet sich zudem durch ihre Einfachheit, kleine Baugrösse und die Möglichkeit ihrer Integration in bestehende oder neu zu gestaltende Zündsysteme aus.

## Patentansprüche

1. Vorrichtung zum Sichern und Schärfen eines elektrisch zündbaren Munitionskörpers (M), mit einer in einem Zündpillenträger (6, 6', 6") eingebauten Zündpille (9), wobei der in einem Gehäuse (7) bewegbar angeordnete Zündpillenträger (6, 6', 6") durch die Trägheitswirkung von zumindest einem eine Masse aufweisenden Körper (2) gerichtet und durch ein mechanisches Hemmwerk (H) zeitverzögert in die Position der Scharfstellung geführt ist, der Körper (2) in einer Bohrung (1) des Gehäuses (7) zumindest annähernd in die Linie der Richtung der Hauptbeschleunigung (b_{N}) des Munitionskörpers (M) bewegbar angeordnet ist und der Körper in eine Aussparung (5, 5', 5") am Zündpillenträger (6, 6', 6") eingreift, dadurch gekennzeichnet, dass der Körper (2) ein Bolzen (2) ist, dieser Bolzen (2) zusätzlich partiell quer zur Richtung der Hauptbeschleunigung (b_{N}) bewegbar ist, dass sowohl die Bohrung (1) als auch der Bolzen (2) wenigstens auf seiner einen Stirnseite in Richtung der Hauptbeschleunigung (b_{N}) durch eine Feder (8) belastet ist und mit einem an der zweiten Stirnseite vorgesehenen Vorsprungflansch (3, 3') in die Aussparung (5, 5', 5") eingreift, wobei die Aussparung (5, 5', 5") eine längs eines Teiles des Umfangs des Zündpillenträgers (6) verlaufende Nut (5,51,511) ist (Fig. 1; Fig. 13).

2. Vorrichtung nach Anspruch 1, dadurch gekennzeichnet, dass die Feder (8) in der Stirnfläche des grösseren Durchmessers des Bolzens (2) zentriert und als Druckfeder ausgestaltet ist (Fig. 1).

3. Vorrichtung nach Anspruch 1, dadurch gekennzeichnet, dass die Bohrung (1) rotationssymmetrisch und zumindest in einem Teil ihrer Länge konisch ist (Fig. 1).

4. Vorrichtung nach Anspruch 3, dadurch gekennzeichnet, dass die Bohrung (1) in ihrer der Richtung der Hauptbeschleunigung zugewandten Seite einen zylindrischen Bereich (4) aufweist (Fig. 1).

5. Vorrichtung nach Anspruch 1, dadurch gekennzeichnet, dass der Vorsprungflansch (3) auf seiner der Richtung der Hauptbeschleunigung (b_{N}) zugewandten Seite eine senkrecht zu dieser Richtung liegende, ebene Fläche aufweist (Fig. 1).

6. Vorrichtung nach Anspruch 1, dadurch gekennzeichnet, dass der Zündpillenträger (6) ein Rotor ist und dass der Vorsprungflansch (3) tangential in diesen eingreift (Fig. 1).

7. Vorrichtung nach Anspruch 1, dadurch gekennzeichnet, dass der Zündpillenträger (6') ein Schieber ist (Fig. 13).

8. Vorrichtung nach Anspruch 6, dadurch gekennzeichnet, dass die Nut (5) sich über einen Zentriwinkel von wenigstens 90° am Umfang des Rotors erstreckt (Fig. 1).

9. Vorrichtung nach Anspruch 8, dadurch gekennzeichnet, dass die Nut (5) einen auslaufenden Teil (5a) aufweist, welcher sich auf der dem im Zündpillenträger (6) vorhandenen Polstift (10) einer Zündpille (9) gegenüber befindet (Fig. 1).

10. Vorrichtung nach Anspruch 8, dadurch gekennzeichnet, dass die Nut (5, 5") wenigstens einen Teil mit einer eckigen Stirnfläche (5b, 5b") aufweist (Fig. 1; Fig. 14).

11. Vorrichtung nach Anspruch 1, dadurch gekennzeichnet, dass der Zündpillenträger (6, 6') eine Armierungsfeder (29, 29') aufweist (Fig. 1; Fig. 13).

12. Vorrichtung nach Anspruch 1, dadurch gekennzeichnet, dass die Bewegung des Zündpillenträgers (6, 6') von der Sicherungs- in die Scharfstellung durch ein Hemmwerk (18, 19, 20; H) innerhalb einer durch die gewünschte Vorrohrsicherheit der Munition vorgegebenen Zeit verzögert ist (Fig. 4, 5; Fig. 13).

13. Vorrichtung nach Anspruch 6, dadurch gekennzeichnet, dass der Rotor eine Doppelmassensperre aufweist, welche beim Abschuss des Munitionskörpers (M) aus einem in Richtung der Hauptbeschleunigung (b_{N}) ausgerichteten Schliesskolben (24), mit zwei zu diesem und zueinander parallel ausgerichteten und miteinander in Wirkverbindung stehenden identischen Massen gebildet ist und dass die Massen aus Sperrstiften (38, 39) bestehen, welche im Ruhezustand durch zueinander identische Druckfedern (40,41) belastet in das Gehäuse (7) eingreifen (Fig. 9,10).

14. Vorrichtung nach Anspruch 7, dadurch gekennzeichnet, dass der Zündpillenträger (6") eine keilbahnartige Nut (5") aufweist (Fig. 14).

15. Vorrichtung nach Anspruch 14, dadurch gekennzeichnet, dass der Zündpillenträger (6_{'}) im Munitionskörper (M) quer zu seiner Symmetrieachse (S) angeordnet ist und dass der Bolzen (2) in die Richtung der Hauptbeschleunigung (b_{N}) des Munitionskörpers (M) ausgerichtet ist (Fig. 13).

16. Vorrichtung nach Anspruch 14, dadurch gekennzeichnet, dass der Zündpillenträger (6") im Munitionskörper (M) quer zu seiner Symmetrieachse (S) angeordnet ist und dass der Bolzen (2) unter einem Winkel (alpha) zur Richtung der Hauptbeschleunigung des Munitionskörpers (M) ausgerichtet ist (Fig. 14).

17. Vorrichtung nach Anspruch 16, dadurch gekennzeichnet, dass die im Zündpillenträger (6") vorgesehene Zündpille (9, 10) mit ihrer Rotationsachse in der Richtung der Hauptbeschleunigung des Munitionskörpers (M) ausgerichtet ist und dass ein klinkenartiger Vorsprungflansch (3') in die Nut (5') eingreift, welcher eine parallel zur Zündpille (9, 10) laufende Stirnfläche (5b") aufweist (Fig. 14).

18. Vorrichtung nach Anspruch 1, dadurch gekennzeichnet, dass die Masse des Bolzens (2) durch Wahl der Dichte seines Materials (AI, St, Re) und der Federkonstanten der Feder (8) den vorgegebenen Beschleunigungs- und Verzögerungsverhalten des Munitionskörpers (M) angepasst ist (Fig. 12; Fig. 1).

## Claims

1. An apparatus for safeguarding and arming an electrically detonatable piece of ammunition (M), having a detonator capsule (9) inserted in a detonator capsule carrier (6, 6', 6"), the detonator capsule carrier (6, 6', 6") which is displaceably disposed in a casing (7) being orientated by the inertia effect of at least one member (2) with mass and being guided with a time delay by a mechanical retarding mechanism (H) into the arming position, the member (2) being displaceably disposed in a bore (1) in the casing (7) at least approximately in the line of the direction of the main acceleration (b_{N}) of the piece of ammunition (M), and the member engaging in a recess (5, 5', 5") on the detonator capsule carrier (6, 6', 6"), characterized in that the member (2) is a pin (2), the said pin (2) is additionally displaceable partially transversely to the direction of the main acceleration (b_{N}), both the bore (1) and the pin (2) are made substantially tapered, the pin (2) is acted upon by a spring (8) at least on one of its end faces in the direction of the main acceleration (b_{N}) and with a projecting flange (3, 3') provided on the second end face engages in the recess (5, 5', 5"), the recess (5, 5' , 5") being a groove (5, 5', 5") which extends along part of the periphery of the detonator capsule carrier (6) (Fig. 1; Fig. 13).

2. An apparatus according to Claim 1, characterized in that the spring (8) is centred in the end face of the greater diameter of the pin (2) and is constructed as a compression spring (Fig. 1).

3. An apparatus according to Claim 1, characterized in that the bore (1) is rotationally symmetrical and tapered at least over part of its length (Fig. 1).

4. An apparatus according to Claim 3, characterized in that on its side facing the direction of the main acceleration the bore (1) has a cylindrical area (4) (Fig. 1).

5. An apparatus according to Claim 1, characterized in that on its side facing the direction of the main acceleration (b_{N}) the projecting flange (3) has a flat surface situated at right angles to this direction (Fig. 1).

6. An apparatus according to Claim 1, characterized in that the detonator capsule carrier (6) is a rotor and the projecting flange (3) engages tangentially in the latter (Fig. 1).

7. An apparatus according to Claim 1, characterized in that the detonator capsule carrier (6') is a slide (Fig. 13).

8. An apparatus according to Claim 6, characterized in that the groove (5) extends through a centre angle of at least 90° at the periphery of the rotor (Fig. 1).

9. An apparatus according to Claim 8, characterized in that the groove (5) comprises a terminal portion (5a) which is formed opposite the pole pin (10) of a detonator capsule (9) present in the detonator capsule carrier (6) (Fig. 1).

10. An apparatus according to Claim 8, characterized in that the groove (5, 5") comprises at least one part with an angular end face (5b, 5b") (Fig. 1; 14).

11. An apparatus according to Claim 1, characterized in that the detonator capsule carrier (6,6') comprises an arming spring (29, 29') (Fig. 1; 13).

12. An apparatus according to Claim 1, characterized in that the movement of the detonator capsule carrier (6, 6') from the safety position into the arming position is delayed by a retarding mechanism (18, 19, 20; H) within a period of time predetermined by the desired pre-tube safety of the ammunition (Figs. 4,5; 13).

13. An apparatus according to Claim 6, characterized in that the rotor has a double mass lock which, when the ammunition body (M) is fired from a closing piston (24) orientated in the direction of the main acceleration (b_{N}), is formed by two identical masses arranged parallel to the said piston (24) and to one another and actively connected to one another, and the masses consist of locking pins (38, 39) which, loaded in the state of rest by mutually identical compression springs (40, 41 ) engage in the casing (7) (Figs. 9, 10).

14. An apparatus according to Claim 7, characterized in that the detonator capsule carrier (6") is a spline-like groove (5") (Fig. 14).

15. An apparatus according to Claim 14, characterized in that the detonator capsule carrier (6') is disposed in the piece of ammunition (M) transversely to its axis of symmetry (S), and the pin (2) is orientated in the direction of the main acceleration (b_{N}) of the piece of ammunition (M) (Fig. 13).

16. An apparatus according to Claim 14, characterized in that the detonator capsule carrier (6") is disposed in the piece of ammunition (M) transversely to its axis of symmetry (S), and the pin (2) is orientated at an angle (a) to the direction of the main acceleration of the piece of ammunition (M) (Fig. 14).

17. An apparatus according to Claim 16, characterized in that the detonator capsule (9, 10) provided in the detonator capsule carrier (6") is orientated with its axis of rotation in the direction of the main acceleration of the piece of ammunition (M), and a catch-like projecting flange (3'), which has one end face (5b") extending parallel to the detonator capsule (9, 10), engages in the grove (5') (Fig. 14).

18. An apparatus according to Claim 1, characterized in that the mass of the pin (2) is matched to the predetermined acceleration and retardation behaviour of the piece of ammunition (M) by selecting the thickness of its material (Al, St, Re) and the elasticity constant of the spring (8) (Fig. 12; Fig. 1).

## Revendications

1. Dispositif pour verrouiller et armer un corps de munition (M) à mise à feu électrique, comportant une amorce (9) montée dans un support d'amorce (6, 6', 6"), et dans lequel le support d'amorce (6, 6', 6") pouvant se déplacer dans un carter (7) est orienté par l'effet d'inertie d'au moins un corps (2) comportant une masse et est guidé, avec retard dans le temps par un mécanisme de retardement (H), dans la position armée, le corps (2) est disposé de façon à pouvoir se déplacer dans un alésage (1) du carter (7) au moins approximativement dans la ligne du sens de l'accélération principale (b_{N}) du corps de munition (M) et le corps (2) pénètre dans un évidement (5, 5', 5") prévu sur le support d'amorce (6, 6', 6"), caractérisé en ce que le corps (2) est un verrou, ce verrou (2) peut se déplacer, en plus, partiellement transversalement au sens de l'accélération principale (b_{N}), l'alésage (1) de même que le verrou (2) sont de forme sensiblement conique, le verrou (2) est assujetti à un ressort (8) au moins sur un de ses côtés frontaux, dans le sens de l'accélération principale (b_{N}) et pénètre par une collerette saillante (3, 3') prévue sur le second côté frontal dans l'évidement (5, 5', 5"), l'évidement (5, 5', 5") étant une gorge (5, 5', 5") s'étendant le long d'une partie de la périphérie du support d'amorce (6) (figure 1; figure 13).

2. Dispositif selon la revendication 1, caractérisé en ce que le ressort (8) est centré dans la surface frontale de plus grand diamètre du verrou (2) et est réalisé sous la forme d'un ressort de pression (figure 1).

3. Dispositif selon la revendication 1, caractérisé en ce que l'alésage (1) est symétrique en rotation et est conique au moins sur une partie de sa longueur (figure 1).

4. Dispositif selon la revendication 3, caractérisé en ce que l'alésage (1) comporte une zone cylindrique (4) dans son côté tourné dans le sens de l'accélération principale (figure 1).

5. Dispositif selon la revendication 1, caractérisé en ce que la collerette saillante (3) comporte sur son côté tourné dans le sens de l'accélération principale (b_{N}) une face plane située perpendiculairement à ce sens (figure 1 ).

6. Dispositif selon la revendication 1, caractérisé en ce que le support d'amorce (6) est un rotor et la collerette saillante (3) pénètre tangentiellement dans celui-ci (figure 1).

7. Dispositif selon la revendication 1, caractérisé en ce que le support d'amorce (6') est un poussoir (figure 13).

8. Dispositif selon la revendication 6, caractérisé en ce que la gorge (5) s'étend sur la périphérie du rotor sur un angle au centre d'au moins 90° (figure 1).

9. Dispositif selon la revendication 8, caractérisé en ce que la gorge (5) comporte une partie effilée (5a), laquelle se trouve à l'opposé de la tige polaire (10) d'une amorce (9) se trouvant dans le support d'amorce (6) (figure 1).

10. Dispositif selon la revendication 8, caractérisé en ce que la gorge (5, 5") comporte au moins une partie ayant une surface frontale formant butée (5b, 5b") (figures 1; 14).

11. Dispositif selon la revendication 1, caractérisé en ce que le support d'amorce (6, 6') comporte un ressort d'armement (29, 29' ) (figure 1; figure 13).

12. Dispositif selon la revendication 1, caractérisé en ce que le mouvement du support d'amorce (6,6') est retardé de la position verrouillée à la position armée par un mécanisme de retardement (H) dans les limites d'un laps de temps prédéterminé par la sécurité souhaitée à la sortie du tube (figures 4, 5; figure 13).

13. Dispositif selon la revendication 6, caractérisé en ce que le rotor comporte un double verrou à inertie qui, lors du tir du corps de munition (M) est formé par un piston de fermeture (24) orienté dans le sens de l'accélération principale (b_{N}), comportant deux masses identiques orientées parallèlement à celui-ci et parallèlement entre elles et reliées en fonctionnement l'une avec l'autre, les masses étant constituées par des tiges de verrouillage (38, 39) qui, à l'état de repos, pénètrent dans le carter (7) en étant assujetties à des ressorts de pression (40,41) identiques entre eux (figures 9, 10).

14. Dispositif selon la revendication 7, caractérisé en ce que le support d'amorce (6") comporte une gorge (5") en forme de coin (figure 14).

15. Dispositif selon la revendication 14, caractérisé en ce que le support d'amorce (6') est disposé dans le corps de munition (M) transversalement à son axe de symétrie (S), et le verrou (2) est orienté dans le sens de l'accélération principale (b_{N}) du corps de munition (M) (figure 13).

16. Dispositif selon la revendication 14, caractérisé en ce que le support d'amorce (6") est disposé dans le corps de munition (M) transversalement à son axe de symétrie (S) et le verrou (2) fait un angle (alpha) avec le sens de l'accélération principale du corps de munition (M) (figure 14).

17. Dispositif selon la revendication 16, caractérisé en ce que l'amorce (9, 10) prévue dans le support d'amorce (6") est orientée avec son axe de rotation dans le sens de l'accélération principale du corps de munition (M), et une collerette saillante (3') pénètre dans la gorge (5'), laquelle collerette comporte une surface frontale (5b") s'étendant parallèlement à l'amorce (9, 10) (figure 14).

18. Dispositif selon la revendication 1, caractérisé en ce que la masse du verrou (2) est adaptée au comportement en accélération et en décélération prédéterminé du corps de munition (M) par le choix de la densité de son matériau (AI, St, Re) et des constantes du ressort (8) (figure 12; figure 1).
